# EUROPÄISCHE PATENTSCHRIFT

(11) **EP 1 688 559 B1**
(45) Veröffentlichungstag und Bekanntmachung des Hinweises auf die Patenterteilung: **13.07.2016**
(21) Anmeldenummer: 06009709.4
(22) Anmeldetag: 14.05.2003
(51) Int. Cl.: E04F 13/04, E04B 9/04

(54) **Verfahren zum Verlegen von Gipskarton-Lochplatten**
Method for laying perforated plaster boards
Procédé de mise en place de plaques de plâtre perforées

(30) Priorität: 06.06.2002 DE 10225159
(43) Veröffentlichungstag der Anmeldung: 09.08.2006
(62) Teilanmeldung aus: 03010722.1
(73) Patentinhaber: Vogl, Erich R., D-91448 Emskirchen (DE)
(72) Erfinder: Vogl, Erich R., D-91448 Emskirchen (DE)
(74) Vertreter: Rau, Schneck & Hübner Patentanwälte Rechtsanwälte PartGmbB

(56) Entgegenhaltungen:
- DE-A1- 3 807 291
- GB-A- 830 337
- US-A- 2 107 240
- US-A- 4 056 904
- DATABASE WPI Week 199126, Derwent Publications Ltd., London, GB; AN 1991-190542 & JP H03 119 236 A (NDC KK) 21 Mai 1991

## Beschreibung

Die Erfindung richtet sich auf ein Verfahren zum Verlegen von Gipskarton-Lochplatten.

Herkömmlicherweise werden Gipskarton-Lochplatten ausgehend von einem Platten-Rohling so hergestellt, dass das Beschneiden der Längs- und Querseiten einerseits und das Stanzen zur Herstellung der Lochung andererseits in zeitlich und räumlich getrennten Arbeitsvorgängen erfolgt. Deshalb ergibt sich eine vergleichsweise große Toleranz betreffend die Außenabmessungen und die Position der Lochung relativ zu den Außenkanten.

Dementsprechend werden derartige Lochplatten herkömmlicherweise so verlegt, dass zwei benachbarte Platten längs ihrer Randbereiche so gegen einen Träger, z. B. ein Metallprofil oder eine Holzleiste, verschraubt werden, dass die einander benachbarten Kanten der Platten einen definierten Abstand aufweisen. Die so erzeugte Fuge wird entweder mit einer Gipsspachtelmasse oder mit Baukleber ausgefüllt. Dies erfordert einen geson-derten Arbeitsgang, der von einem handwerklich entsprechend qualifizierten Arbeiter ausgeführt werden muss.

In der GB 830 337 A wird eine spezielle Fördermaschine bzw. ein spezielles Förderverfahren beschrieben, das u. a. auch im Zusammenhand mit der Herstellung von Gipsplatten eingesetzt werden kann. Die so hergestellten Platten können unmittelbar an einander anstoßend verlegt werden.

In der US 4 056 904 A wird ein Verfahren zur Errichtung von Gipswänden beschrieben. Dabei werden die Gipsplatten auf eine Unterkonstruktion aufgeklebt. Während der Aushärtedauer des verwendeten Klebers werden die Gipsplatten mittels Haltestäben, die zwischen benachbarte Gipsplatten eingefügt sind, in Position gehalten. Aufgrund dieser Haltestäbe ist zwischen zwei benachbarten Gipsplatten ein Spalt mit einer gewissen Mindestbreite, der den dementsprechenden Abmessungen der Haltestäbe entspricht, vorhanden.

In der DE 38 07 291 A1 wird ein Verfahren zum Verbinden von Bauplatten beschrieben. Es kommt ein Reaktionskleber zum Einsatz, der in die Spalte zwischen zwei benachbarten Bauplatten eingebracht wird und der aufgrund von Feuchteeinwirkung, die aus den Bauplatten und/oder der Umgebungsluft stammt, so aufschäumt, dass der Spalt zwischen zwei benachbarten Bauplatten vollständig ausgefüllt wird.

In der US 2 107 240 A wird ein Verfahren zur Verlegung von Holzfaser-Platten beschrieben. Diese Holzfaser-Platten werden mittels eines zwischengeordneten Holzfaser-Streifens auf eine Unterkonstruktion aufgeklebt. Diese Verlegetechnik ist an das spezielle Dehnungsverhalten der Holzfaser-Platten angepasst und soll die Bildung von Rissen an der verlegten Decke vermeiden.

Hiervon ausgehend liegt der Erfindung die Aufgabe zugrunde, ein Verfahren zum Verlegen von Gipskarton-Lochplatten zu schaffen, das sich durch eine hohe Maßgenauigkeit auszeichnet, wobei eine so hergestellte Wand oder Decke ein besonders ansprechendes äußeres Erscheinungsbild aufweisen soll und mit geringen Anforderungen an das handwerkliche Geschick herstellbar ist.

Diese Aufgabe wird erfindungsgemäß gelöst durch ein Verfahren mit den Merkmalen von Anspruch 1.

Neue, besonders maßhaltige Gipskarton-Lochplatten eröffnen die Möglichkeit zur Realisierung des erfindungsgemäßen Verlegeverfahrens, wonach im Gegensatz zum Stand der Technik die Platten im Wesentlichen fugenlos, unmittelbar aneinander anstoßend verlegt werden, sodass weder für eine definierte Fugenbreite noch für ein Verspachteln der Fuge gesorgt zu werden braucht. Soweit eine im Wesentlichen fugenlose Verlegung angesprochen wird, bedeutet dies, dass die erfindungsgemäß verbleibende Rest-Fuge nur noch wenige zehntel Millimeter breit ist, während sie herkömmlicherweise einige Millimeter beträgt.

Zum Schließen der dementsprechend verbleibenden Rest-Fuge kann vorgesehen sein, dass auf die Stirnseite einer bereits verlegten Platte, an welcher eine benachbarte, zu verlegende Platte anstoßen soll, ein Klebstoff oder ein klebstoffähnliches Produkt, z. B. auf Silicon- oder Dispersionsfarben-Basis, aufgebracht wird, sodass beim Montieren und seitlichen Anschlagen der nächsten Platte die Rest-Fuge durch den gequetschten Klebstoff geschlossen wird.

Nachfolgend wird die Erfindung anhand eines bevorzugten Ausführungsbeispiels in Verbindung mit der Zeichnung näher beschrieben. Dabei zeigen:
- Fig. 1: eine schematische Draufsicht auf eine Anlage zur Herstellung von Gipskarton-Platten, wie sie für das erfindungsgemäße Verlegeverfahren eingesetzt werden, und
- Fig. 2: eine schematische Draufsicht einer Gipskarton-Platte und der daran angreifenden Greifer.

Eine in der Zeichnung dargestellte erfindungsgemäße Anlage zur Herstellung von Gipskarton-Lochplatten umfasst einen Vorratsstapel 1 für Roh-Gipskarton-Lochplatten, von welchem mittels einer Transport-Einrichtung 2 jeweils eine Platte abgenommen, zunächst in Richtung des Pfeils 3 und dann in Richtung des Pfeils 4 transportiert und auf einer Zuführ-Einrichtung 5 abgelegt wird.

Dort wird die vereinzelte Roh-Gipskarton-Lochplatte von einer ersten Greif- und Transport-Einrichtung im Bereich ihrer in der Zeichnung rechten Querseite von zwei Greifern erfasst. Danach wird die so erfasste und positionierte Platte in Richtung des Pfeils 7 transportiert und in einer StanzEinrichtung 6 so positioniert, dass entsprechend einem vorgegebenen freiprogrammierbaren Stanzmuster nun die Stanzwerkzeuge der Stanz-Einrichtung 6 das gewünschte Lochmuster anbringen können, wobei die Greifer der Transport- und Greif-Einrichtung die Querkante nach wie vor erfasst halten.

Nach dem Vornehmen der Stanzung wird die Gipskarton-Platte an ihrer gegenüberliegenden Querseite von einer zweiten Greif- und Transport-Einrichtung mit zwei Greifern erfasst und in Richtung des Pfeils 7 durch eine erste Schneid-Station 8 geführt, bei welcher mittels zweier zueinander paralleler im Abstand voneinander angeordneter Sägen 9 die Längskanten der Gipskarton-Platten beschnitten werden.

Die Platten gelangen dann zu einer Übergabe-Station 10, wo sie von einer dritten Greif- und Transport-Einrichtung im Bereich ihrer in der Zeichnung oberen Längsseite mittels zweier Greifer erfasst werden. Erst wenn diese gegriffen haben, werden die beiden Greifer der zweiten Greif- und Transport-Einrichtung gelöst und die Platte wird nun in Richtung des Pfeils 11 senkrecht zur vorhergehenden Transport-Einrichtung durch eine zweite Schneid-Station 12 mit zwei voneinander beabstandeten Sägen 13 geführt und erst wieder losgelassen, um die Platte einer Ablage- bzw. Prüf-Station zuzuführen und sie schließlich zu lagern oder abzutransportieren.

In Figur 2 ist schematisch veranschaulicht, wie die Greif- und TransportEinrichtungen an einer Gipskarton-Platte 14 angreifen.

Die erste Greif- und Transport-Einrichtung 15 weist Greifer 16 auf, die vor der Stanz-Einrichtung 6 die erste Querseite 17 der Platte 14 erfassen und die Platte 14 in die Stanz-Einrichtung 6 führen. Die erste Greif- und Transport-Einrichtung 15 ist in Figur 2 nur gestrichelt eingezeichnet, um auf diese Weise den Angriffsbereich zu veranschaulichen.

Die zweite Greif- und Transport-Einrichtung 18 erfasst die Platte 14 an der der ersten Querseite 17 gegenüberliegenden zweiten Querseite 19, wenn die Platte 14 aus der Stanz-Einrichtung 6 herausgenommen wird, nachdem die Lochung 20 unter Freilassung eines nicht gelochten Außenrandes 21 eingebracht wurde. Dabei werden die Greif-Einrichtungen 16 der ersten Greif- und Transport-Einrichtung 15 erst gelöst, wenn Greif-Einrichtungen 22 der zweiten Greif- und Transport-Einrichtung 18 in Eingriff gebracht sind.

In Figur 2 konkret dargestellt ist die Situation an der Übergabe-Station 10, wo die zweite Greif- und Transport-Einrichtung 18 mit ihren Greifern 22 noch im Randbereich 21 außerhalb der Lochung 20 in Eingriff ist, nachdem in der ersten Schneid-Station 8 die in der Zeichnung obere Längsseite 23 und die untere Längsseite 24 beschnitten wurden.

Eine dritte Greif- und Transport-Einrichtung 25 mit Greifern 26 greift, während die Greif-Einrichtungen 22 noch in Eingriff sind, am Rand 21 an der Längsseite 23 an. Erst dann werden die Greifer 22 gelöst und die Platte 14 kann nun in Richtung des Pfeils 11 durch die zweite Schneid-Station 12 transportiert werden, wobei die Querseiten 17 und 19 beschnitten werden.

## Patentansprüche

1. Verfahren zum Verlegen von Gipskarton-Lochplatten mit einem gestanzten Lochmuster, wobei die Platten unmittelbar aneinander anstoßend verlegt werden, **dadurch gekennzeichnet, dass** maßhaltige Gipskarton-Lochplatten hergestellt auf einer Anlage umfassend eine Stanz-Einrichtung zur Herstellung der Lochung und Schneid-Einrichtungen zum Beschneiden der Plattenränder, wobei
- mittels einer ersten Greif- und Transport-Einrichtung (15) umfassend Greifer (16) eine ungestanzte Gipskarton-Platte (14) an einer ersten Seite (17) erfasst, in die Stanz-Einrichtung (6) eingeführt und während des Stanz-Vorganges gehalten wird;
- mittels einer zweiten Greif- und Transport-Einrichtung (18) umfassend Greifer (22), die in der Stanz-Einrichtung (6) gestanzte Gipskarton-Platte (14) an einer der ersten Seite (17) der Platte gegenüberliegenden zweiten Seite (19) erfasst wird, wobei die ersten Greifer (16) erst gelöst werden, wenn die zweiten Greifer (22) die jeweilige Gipskarton-Platte (14) erfasst haben, wobei die Platte (14) durch die zweite Greif- und Transport-Einrichtung (18) in eine erste Transport-Richtung durch eine erste Schneid-Einrichtung (8) geführt wird, in welcher zwei sich gegenüberliegende Längsseiten (23, 24) der Gipskarton-Platte (14) beschnitten werden,
- mittels einer dritten Greif- und Transport-Einrichtung (25) die Gipskarton-Platte (14) nach der ersten Schneid-Station (8) an einer Seite der Platte (14), die gegenüber der Seite, an der die zweite Greif- und Transport-Einrichtung (18) angreift, um 90° versetzt ist, von Greifern (26) erfasst wird, wobei die zweiten Greifer (22) erst gelöst werden, wenn die Greifer (26) der dritten Greif- und Transport-Einrichtung (25) die Gipskarton-Platte (14) erfasst haben, wobei die Platte (14) dann durch die dritte Greif- und Transport-Einrichtung (25) in einer zur ersten Transport-Richtung (7) senkrechten zweiten Transport-Richtung (11) durch eine zweite Schneid-Einrichtung (12) bewegt wird und dabei die zu den in der ersten Schneid-Station (8) beschnittenen Seitenkanten (23, 24) senkrecht verlaufenden zweiten Seitenkante (17, 19) beschnitten werden,
verwendet werden, so dass die verbleibende Haarfuge eine Breite von maximal wenigen Zehntel Millimetern aufweist und anschließend ohne vorheriges Verspachteln durch Streichen der fertigverlegten Decke geschlossen wird.

2. Verfahren nach Anspruch 1, **dadurch gekennzeichnet, dass** auf die Stirnseiten bereits verlegter Platten ein Klebstoff oder ein klebstoffähnliches Produkt aufgebracht wird, welches beim Verlegen der jeweils nächstfolgenden Platte und beim Andrücken an die bereits verlegte Platte die Rest-Fuge schließt.

## Claims

1. A method of installing perforated plaster boards comprising a perforated pattern, wherein the boards are installed directly abutting, **characterized in that** dimensionally stable perforated plaster boards manufactured on an apparatus comprising a punching device for generation of the perforation and cutting stations for cutting the sides of the board to size, wherein
- by means of a first grabbing and conveying equipment (15) with grabs (16), a non-perforated plaster board (14) is seized by a first side (17), inserted into the punching device (6), and held during the punching operation;
- by means of a second grabbing and conveying device (18) with grabs (22), a plaster board (14) that has been perforated in the punching device (6) is seized by a second side (19) opposite the first side (17), the grabs (16) being released only after the second grabs (22) have seized the respective plaster board (14), and the second grabbing and conveying equipment (18) leading the respective plaster board (14) in a first conveying direction through a first cutting station (8) where two opposite long sides (23, 24) of the plaster board (14) are cut to size;
- by means of a third grabbing and conveying device (25), the plaster board (14) is seized by grabs (26), downstream of the first cutting station (8), by a side of the board (14) that is displaced by 90° as compared to the side seized by the second grabbing and conveying equipment (18), the second grabs (22) being released only after the grabs (26) of the third grabbing and conveying device (25) have seized the plaster board (14), and the third grabbing and conveying equipment (25) leading the plaster board (14) through a second cutting station (12) in a second conveying direction (11) perpendicular to the first conveying direction (7), with second sides (17, 19) being cut to size that are perpendicular to the sides (23, 24) cut to size in the first cutting station (8),
are used so that the remaining fissure has a width of a maximum of a few tenths of a millimeter and, without prior filling, is subsequently closed by painting of the finished ceiling.

2. A method according to claim 1, **characterized in that** adhesive or some similar material is applied to the front sides of the installed boards, filling the remaining joint upon installation of the adjoining board when it is pressed against the installed board.

## Revendications

1. Procédé de pose de plaques de plâtre cartonnées perforées présentant un motif troué estampé, les plaques étant posées directement bout-à-bout, **caractérisé en ce qu'**on utilise des plaques de plâtre cartonnées perforées de dimensions stables fabriquées sur une installation comprenant un dispositif d'estampage permettant de pratiquer la perforation et des dispositifs de découpage permettant de découper les bords des plaques,
- une plaque de plâtre cartonnée (14) non perforée étant saisie par un premier côté (17) au moyen d'un premier dispositif de préhension et de transport (15) comprenant des pinces (16), introduite dans le dispositif d'estampage (6) et retenue pendant la procédure d'estampage ;
- la plaque de plâtre cartonnée (14) estampée dans le dispositif d'estampage (6) étant saisie par un deuxième côté (19) opposé au premier côté (17) de la plaque au moyen d'un deuxième dispositif de préhension et de transport (18) comprenant des pinces (22), les premières pinces (16) n'étant libérées que lorsque les deuxièmes pinces (22) ont saisi la plaque de plâtre cartonnée (14) en question, la plaque (14) étant guidée par le deuxième dispositif de préhension et de transport (18) dans une première direction de transport à travers un premier dispositif de découpage (8), dans lequel deux côtés longitudinaux (23, 24) opposés de la plaque de plâtre cartonnée (14) sont découpés,
- après être passée par la première station de découpage (8), la plaque de plâtre cartonnée (14) est saisie au moyen d'un troisième dispositif de préhension et de transport (25) par des pinces (26), par un côté de la plaque (14) décalé de 90° par rapport au côté que le deuxième dispositif de préhension et de transport (18) saisit, les deuxièmes pinces (22) n'étant libérées que lorsque les pinces (26) du troisième dispositif de préhension et de transport (25) ont saisi la plaque de plâtre cartonnée (14), la plaque de plâtre cartonnée (14) étant alors déplacée par le troisième dispositif de préhension et de transport (25) dans une deuxième direction de transport (11) perpendiculaire à la première direction de transport (7) à travers un deuxième dispositif de découpage (12) et, ce faisant, les deuxièmes bords latéraux (17, 19) s'étendant perpendiculairement aux bords latéraux (23, 24) dans la première station de découpage (8) étant découpés,
de sorte que le joint capillaire restant présente une largeur d'au maximum quelques dixièmes de millimètres qui est fermé sans enduisage préalable par la peinture du plafond installé.

2. Procédé selon la revendication 1, **caractérisé en ce qu'**un adhésif ou un produit de type colle est appliqué sur les faces frontales des plaques déjà posées obturant le joint résiduel lors de la pose de la plaque suivante et lorsqu'une pression est appliquée.
